# EUROPÄISCHE PATENTSCHRIFT

(11) **EP 2 087 945 B1**
(45) Veröffentlichungstag und Bekanntmachung des Hinweises auf die Patenterteilung: **03.03.2010**
(21) Anmeldenummer: 08022033.8
(22) Anmeldetag: 18.12.2008
(51) Int. Cl.: B08B 9/42

(54) **Reinigungsanlagen für Behälter**
Cleaning assemblies for containers
Installations de nettoyage pour récipients

(30) Priorität: 11.02.2008 DE 102008008529
(43) Veröffentlichungstag der Anmeldung: 12.08.2009
(73) Patentinhaber: Krones AG, 93073 Neutraubling (DE)
(72) Erfinder: Humele, Heinz, 93107 Thalmassing (DE); Gmeiner, Franz, 93161 Sinzing, Ortsteil Eilsbrunn (DE); Thoms, Kersten, 25853 Drelsdorf (DE); Kirchhoff, Timm, 24977 Westerholz (DE); Hansen, Bernd, 25873 Rantrum (DE); Momsen, Jan, 24943 Flensburg (DE)
(74) Vertreter: Grünecker, Kinkeldey, Stockmair & Schwanhäusser Anwaltssozietät

(56) Entgegenhaltungen:
- EP-A1- 0 498 172
- DE-A1- 4 130 154
- DE-C1- 19 739 326
- FR-A- 1 236 030

## Beschreibung

Die Erfindung bezieht sich auf eine Reinigungsanlage für Behälter, insbesondere Flaschen, der im Oberbegriff von Anspruch 1 erläuterten Art.

Eine derartige Reinigungsanlage ist beispielsweise aus der EP 536530 bekannt. Die bekannte Reinigungsanlage enthält eine Fördereinrichtung, die in Form einer Endloskette ausgebildet ist und eine Vielzahl von Aufnahmeeinrichtungen aufweist, in die die Flaschen eingehängt werden können. Die Flaschen werden dann frei hängend durch einen Reinigungsbehälter gefördert, der mit Reinigungsmittel gefüllt ist. Um dem Reinigungsmittel genügend Zeit zu geben, seine Reinigungswirkung zu entfalten, wird die Fördereinrichtung innerhalb des Reinigungsbehälters über eine Haltezeitstrecke geführt, d. h. die Fördereinrichtung wird beispielsweise über spiralige oder wendelförmige Wege geleitet, die den Förderweg und somit die Kontaktzeit mit dem Reinigungsmittel verlängern. Über die gesamte Haltezeitstrecke müssen die Flaschen jedoch vollständig im Reinigungsbad eingetaucht bleiben, d. h. für das Reinigungsbad ist sehr viel Platz erforderlich; und es hat ein beträchtliches Gewicht. Hinzu kommt, dass das Reinigungsmittel im gesamten Reinigungsbehälter auf einer erhöhten Temperatur gehalten werden muss, was äußerst energieaufwendig ist. Darüber hinaus fällt eine große Menge Reinigungsmittel an, die nach dem Verbrauch korrekt entsorgt werden muss.

Der Erfindung liegt die Aufgabe zugrunde, eine energie- und raumsparende und sparsam mit Reinigungsmittel umgehende Reinigungsanlage zu schaffen.

Die Aufgabe wird durch eine Reinigungsanlage mit den Merkmalen des Anspruches 1 und ein Verfahren zum Reinigen mit den Merkmalen des Anspruches 16 gelöst.

Durch die erfindungsgemäße Verwendung eines flüssigkeitsdichten Köchers, der den Behälter aufnimmt, ist eine Individualreinigung des Behälters im eigenen Köcher möglich, so dass die großvolumigen Reinigungsbäder mit ihren statischen Anforderungen wegen des hohen Gewichts (40 bis 60 t) nicht mehr notwendig sind. Weiterhin kann die Behandlungstemperatur gesenkt und die Durchlaufzeit verringert werden. Zugleich wird die Menge an Reinigungsmittel und der Frischwasserverbrauch stark verringert

Vorteilhafte Weiterbildungen der Erfindung sind den Unteransprüchen zu entnehmen.

Die Köcher sind bevorzugt so bemessen, dass wenigstens ein Behälter aufgenommen und vollständig in das im Köcher befindliche Reinigungsmittel eingetaucht werden kann, wobei der Köcher bevorzugt so ausgebildet ist, dass der Behälter mit seiner nach oben weisenden Einfüllöffnung, das heißt aufrecht stehend, im Reinigungsbad untergetaucht werden kann.

Durch eine Wärmeisolierung des Köchers kann die Temperatur des Reinigungsmittels gegebenenfalls auch ohne Nachheizung über die gesamte Dauer des Reinigungsvorgangs aufrecht erhalten werden.

Es ist weiterhin vorteilhaft, den Köcher mit einer Einrichtung zum Intensivieren der Reinigungswirkung auszurüsten, beispielsweise dafür zu sorgen, dass das Reinigungsmittel im Köcher in Bewegung versetzt wird, da damit die Haltezeit, d. h. die Verweilzeit der Behälter im Köcher verkürzt werden kann.

Ein Verschluss des Köchers verhindert einerseits einen Wärmeverlust und andererseits den Verlust von Reinigungsmittel durch unbeabsichtigte Stöße oder Schläge während des Fördervorgangs.

Bevorzugt werden die Köcher als Teil der Fördereinrichtung ausgebildet, d. h. in Form einer Köcherkette direkt miteinander verbunden.

Die Reinigungsanlage enthält weiterhin Einrichtungen und/oder Stationen und/oder Reinigungskreisläufe, die speziell auf die erfindungsgemäße Verwendung der Köcher ausgelegt sind.

Eine Sprühdüsenreinigung hat den Vorteil, dass mehrere Reinigungsmittel eingesetzt werden können und dass durch unterschiedliche Sprühdrücke eine mechanische Behandlung erreicht und in ihrer Intensität genau dosiert werden kann.

Ein Ausführungsbeispiel der Erfindung wird nachfolgend anhand der Zeichnungen näher erläutert. Es zeigt:
- Fig. 1: eine schematische Darstellung einer erfindungsgemäßen Reinigungsanlage, und
- Fig. 2: eine schematische Darstellung einer Fördereinrichtung für die Reinigungsanlage nach Fig. 1

Aus den Fig. 1 und 2 ist eine Reinigungsanlage 1 für Behälter 2, insbesondere Mehrwegverpackungen für Getränke, ersichtlich, wobei die Behälter 2 im dargestellten Ausführungsbeispiel Flaschen sind. Die Behälter 2 bestehen aus Kunststoff oder Glas, können jedoch aus jedem anderen geeigneten und reinigungsfähigem Material sein. Für die nachfolgende Beschreibung soll angenommen werden, dass die Reinigungsanlage 1 zum Reinigen von Mehrwegflaschen ausgebildet ist, wobei die Flaschen von Resten entleert, innen und außen gereinigt sowie von eventuell anhaftenden Etiketten oder Schrumpfhülsen oder dergleichen befreit werden. Je nach Art des zu reinigenden Behälters können jedoch auch andere Reinigungsschritte und andere Vorkehrungen bzw. Anlagenteile notwendig sein.

Die Reinigungsanlage 1 enthält im dargestellten Ausführungsbeispiel eine Vorbehandlungseinrichtung 3, die mit einer herkömmlichen Konstruktion verwirklicht wird. Die bevorzugt sortenreinen Behälter laufen in einer Reihe in die Vorbehandlungseinrichtung ein. Durch bekannte Konstruktionen, beispielsweise mittels Stützgeländer, werden die ggf. bereits übersprühten Behälter zum Entleeren von Resten gekippt (bevorzugt um etwa 100°) und wieder aufgestellt. In gekipptem Zustand werden sie bevorzugt zusätzlich in Rotation versetzt, beispielsweise über einen Riemenantrieb, um den Entleerungsvorgang zu beschleunigen und die Vorwärtsbewegung der Behälter zu unterstützen. Dann werden die Behälter zu einer Reihe mit vorbestimmten Abständen zueinander formiert, was beispielsweise über eine Einteilschnecke 4 und einen Einlaufstern 5 geschehen kann. Von diesem gelangen die Behälter auf einen Rundläufer 6, dem eine Einrichtung 7 zum Entfernen und/oder Perforieren und/oder Einschneiden von Etiketten oder Schrumpfhülsen oder dergleichen zugeordnet ist. Die Etikettenentfemungseinrichtung 7 enthält bevorzugt einen Laser, der die Etiketten abträgt oder perforiert, um dem nachfolgend aufgebrachten Reinigungsmittel mehr Angriffsmöglichkeit zu geben.

Der Rundläufer 6 bietet weiterhin die Möglichkeit, die Behälter 2 auf eine Fördereinrichtung 8 mit einem endlos umlaufenden Förderer 9 zu übergeben. Die Fördereinrichtung 8 enthält, wie Fig. 2 zeigt, eine Vielzahl von Aufnahmeeinrichtungen für die Behälter 2, die erfindungsgemäß als flüssigkeitsdichte Köcher 10 ausgebildet sind und eine Individualbehandlung der Behälter 2 erlauben. Mit dem Begriff "Köcher" ist jede Art von Aufnahmebehälter gemeint, der in der Lage ist, sowohl Reinigungsmittel als auch wenigstens einen Behälter 2 aufzunehmen und über eine Förderstrecke zu transportieren. Im dargestellten Ausführungsbeispiel enthält jeder Köcher 10 nur einen Behälter 2, es ist jedoch auch möglich, die Köcher 10 so auszubilden, dass zwei oder noch mehr Behälter 2 in einem Köcher 10 untergebracht werden können.

Das Fassungsvermögen und die Form des Köchers 10 sind so auf die Form und Abmessungen des Behälters 2 abgestimmt, dass der oder die Behälter 2 im Wesentlichen vollständig in ein Reinigungsmittelbad eingetaucht werden können, das sich im Köcher 10 befindet. Obwohl die Behälter auch liegend aufgenommen werden können, ist es bevorzugt, die Köcher 10 so auszugestalten, dass die Behälter stehend, d. h. mit nach oben weisender Einfüllöffnung, im Köcher 10 aufgenommen und in das dort befindliche Reinigungsbad untergetaucht werden können.

Der Köcher 10 enthält eine Umfangswandung 10a, einen Boden 10b und ist bevorzugt mit einem Deckel 10c verschlossen. Der Köcher 10 ist bevorzugt wärmeisoliert, wobei sich die Wärmeisolierung im dargestellten Ausführungsbeispiel über die Umfangswandung 10a, den Boden 10b und den Deckel 10c erstreckt.

Im Inneren des Köchers 10 sind Abstandshalter 12 vorgesehen, die den Behälter 2 in Abstand zum Köcher 10 halten, so dass er allseitig vom Reinigungsbad umspült werden kann.

Im Köcher 10 selbst und/oder an der Fördereinrichtung 8 und/oder entlang des Förderweges der Fördereinrichtung 8 können nicht dargestellte Einrichtungen zur Intensivierung der Reinigungswirkung vorgesehen sein, die die Reinigungswirkung durch eine Turbulenz im Reinigungsbad, d. h. eine Relativbewegung zwischen dem Reinigungsbad und dem Behälter 2 verstärken. Turbulenzen können beispielsweise durch eine Luftbesprudelung im Köcher 10, eine Sonotrode zur Ultraschallreinigung, einen Magnetantrieb mit innenliegendem Magnet-rührer oder dergleichen erzeugt werden.

Der Förderer 9 der Fördereinrichtung 8 besteht, wie Fig. 2 zeigt, bevorzugt aus direkt in Form einer Köcherkette miteinander verbundenen Köchern 10. Die Verbindung erfolgt im dargestellten Ausführungsbeispiel über Verbindungslaschen 13, die jeweils fest mit den Köchern 10 verbunden sind und an gegenüberliegenden Seiten vom Köcher 10 vorstehen. Die Verbindungslaschen zweier benachbarter Köcher 10 werden über ein Gelenk 14 miteinander verbunden. Das Gelenk 14 gestattet diejenigen Freiheitsgrade einer Relativbewegung zweier benachbarter Köcher 10, die im Verlauf des Förderweges, wie nachfolgend noch beschrieben, notwendig sind.

Die Behälter 2 werden vom Rundläufer 6 in die Köcher 10 des Förderers 9 eingesetzt. Dies geschieht bevorzugt durch Absenken vom Rundläufer 6 in die darunter vorbeigeführten Köcher 10. Vor oder nach dem Einsetzen in die Köcher 10 werden die Behälter 2 mit Reinigungsmittel gefüllt. Anschließend werden die Köcher 10 mit den darin angeordneten Behältern 2 in eine Umlenkschleife bzw. Übergabeförderer 15 geleitet, in dem die Köcher 10 so mit Reinigungsmittel gefüllt werden, dass die Behälter 2 vollständig von Reinigungsmittel bedeckt sind.

Als Reinigungsmittel kann jedes bekannte Reinigungsmittel, insbesondere Reinigungslauge, verwendet werden, das auch bisher zur Reinigung dieser Behälter 2 eingesetzt wurde. Zum Reinigen von Mehrwegverpackungen, wie beispielsweise Flaschen, wird bevorzugt eine Reinigungslauge eingesetzt, die auf ca. 60° C erwärmt wurde. Dies ist ein weiterer Vorteil gegenüber dem Reinigen der Behälter in herkömmlichen Laugenbädern wo die Lauge auf 80° C erhitzt werden muss. In den meisten Fällen wird sich im Behälter 2 und im Köcher 10 das gleiche Reinigungsmittel befinden, es ist jedoch möglich, unterschiedliche Reinigungsmittel und/oder unterschiedliche Konzentrationen innerhalb und außerhalb des Behälters 2 einzusetzen.

Die mit Reinigungsmittel gefüllten Köcher 10 und Behälter 2 gelangen vom Übergabeförderer 15 in einen Haltezeitbereich 16, damit das Reinigungsmittel eine für eine gründliche Reinigung erforderliche Zeit mit dem Behälter 2 in Kontakt kommen kann. Der Haltezeitbereich 16 wird durch einen entsprechend lang bemessenen Förderweg gebildet, der im dargestellten Ausführungsbeispiel in Form eines Behandlungsturms konstruiert ist, an dessen Umfang der endlose Förderer 9, geleitet durch entsprechende Führungen, spiralig oder in Form einer Wendel im Innen- und Außenkreis auf- und abwärts geführt wird. Die erforderlichen Prozesszeiten werden durch optimale Dimensionierung der Spiraldurchmesser und der Anzahl der Windungen erreicht. Zumindest während der Förderbewegung durch den Haltezeitbereich 16 wird die ggf. vorhandene Einrichtung zur Intensivierung der Reinigungswirkung in Betrieb gesetzt, d. h. es wird insbesondere das Reinigungsmittel im Köcher 10 und/oder im Behälter 2 in Turbulenzen versetzt, beispielsweise indem eine Luftbesprudelung eingeschaltet wird.

Nach dem Durchlaufen des Haltezeitbereichs 16 gelangt der Endlosförderer 9 an einen weiteren Rundläufer 17, mit dem die Behälter 2 aus den Köchern 10 herausgehoben und entleert werden, beispielsweise durch Kippen. Der Endlosförderer 9 mit den Köchern 10 gelangt zu einer Umlaufeinrichtung 18, an der die Köcher 10 geleert und gespült werden. Die Lauge wird wieder aufbereitet. Anschließend gelangen die leeren Köcher wieder zurück zum Rundläufer 6, wo neu angekommene Behälter 2 entweder zuerst in die Köcher 10 gesenkt und dann befüllt oder zuerst befüllt und dann in die Köcher 10 abgesenkt werden.

Die vom Rundläufer 17 übernommenen und geleerten Behälter 2 können dann jeder geeigneten Weiterbehandlung zugeführt oder, falls die Reinigung beendet wird, einem Spül- und Trocknungsprozess oder einem Aufbewahrungsprozess unterworfen werden.

Bevorzugt durchlaufen die Behälter 2, nach dem oben beschriebenen ersten Reinigungskreislauf H, der der Hauptreinigung dient, einen zweiten Reinigungskreislauf N für eine Nachreinigung, insbesondere zum Entkeimen und Klarspülen, der im Hinblick auf seine konstruktive Ausgestaltung im Wesentlichen dem ersten Reinigungskreislauf H mit dem ersten Rundläufer 6, dem Endlosförderer 9, dem Übergabeförderer 15, dem Haltezeitbereich 16 und dem Übergabeförderer 18 entspricht.

Der zweite Reinigungskreislauf N beginnt wiederum an einem Rundläufer, d. h. dem Rundläufer 17, an dem die Behälter in die Köcher 10 eines weiteren Endlosförderers 19 abgesenkt werden, der in konstruktiver Hinsicht dem Endlosförderer 9 entspricht. Vor oder nach dem Absenken werden die Behälter 2 mit einem Reinigungsmittel gefüllt. Anschließend werden die mit den Behältern 2 gefüllten Köcher 10 an einen Übergabeförderer 20 übergeben, der dem Übergabeförderer 15 entspricht. Hier werden die Köcher 10 befüllt. Im zweiten Reinigungskreislauf erfolgt die Befüllung der Behälter und/oder der Köcher mit einem Reinigungsmittel, das sich bevorzugt vom Reinigungsmittel im ersten Kreislauf unterscheidet. Insbesondere ist das Reinigungsmittel im zweiten Reinigungskreislauf ebenfalls eine Lauge, jedoch mit einer niedrigeren Temperatur von etwa 50° C. Durch die Individualbehandlung der Behälter 2 im Köcher 10 kann auch wirtschaftlich mit Reinigungstabletten, beispielsweise für eine Sprudelreinigung oder eine Neutralisation des pH-Wertes, gearbeitet werden.

Der Endlosförderer 19 mit den befüllten Köchern 10 und Behältern 2 gelangt wiederum in einen Haltezeitbereich 21, der ebenfalls als Behandlungsturm ausgebildet ist, um den sich der Endlosförderer 19 in Aufwärts- und Abwärtswendeln im Innen- bzw. Außenkreis, geleitet durch entsprechende Führungen, schlingt. Auch hier kann die Reinigungswirkung durch das Erzeugen von Turbulenzen verstärkt werden.

Nach dem Ende des Haltezeitbereichs 21 gelangt der Endlosförderer 19 zu einem dritten Rundläufer 22, dem sogenannten Rinser, wo die Behälter 2 geleert und aus den Köchern 10 herausgehoben werden. Dann werden die Behälter 2 über die Führungsschiene ein kurzes Bogensegment entlang des Umfangs des Rundläufers 22 gefördert und dabei klargespült, beispielsweise durch eine Sprühbehandlung mit Frischwasser. Nach dem Klarspülen gelangen die Behälter in einen Auslaufförderer 23, wo das Reinigungsergebnis ggf. überwacht und die Behälter zur Weiterverarbeitung abgezogen werden.

Der Endlosförderer 19 mit den Köchern gelangt über einen Umlenkförderer 24 wieder zurück zum zweiten Rundläufer 17, wobei auch die Köcher geleert und ggf. gespült werden, beispielsweise mit dem beim Klarspülen des Behälters 2 am Rinnser 22 anfallenden Abwasser.

Die erfindungsgemäßen Vorteile werden auch erreicht, wenn lediglich einer der beiden Reinigungskreisläufe, insbesondere der Reinigungskreislauf H, mit den in Köchern aufgenommenen Behältern durchgeführt wird. Eine gute Reinigungswirkung wird auch erreicht, wenn der Haltezeitbereich 21 im zweiten Reinigungskreislauf N für eine Spritzbehandlung ausgebildet ist. Zu diesem Zweck enthält der Endlosförderer 19 keine flüssigkeitsdichten Köcher, sondern Halterungen, die die Flüssigkeit nicht zurück halten, d. h. entweder Halterungen zum freien Aufhängen der Behälter 2 oder Körbe oder vergleichbare Aufnahmeeinrichtungen. Auf diese Weise können die Behälter 2 während des Durchlaufs des Haltezeitbereichs 21 durch Sprüh- oder Hochdruck-Düsen behandelt werden. Dies hat den entscheidenden Vorteil, dass die Behälter 2 im Haltezeitbereich 21 mit unterschiedlichen Reinigungsmitteln, nacheinander oder gleichzeitig, behandelt werden können. So können die Behälter 2 beispielsweise in jeder Windung oder Spirale am Behandlungsturm mit einem anderen Reinigungsmittel, einschließlich Frischwasser, behandelt werden. Die Reinigungsflüssigkeiten werden am Ende jeder Spirale aufgefangen und zum weiteren Einsatz oder zum Aufbereiten gepumpt. Die zur Behandlung verwendeten Düsen können stationär angeordnet oder auf Teilstrecken bzw. den gesamten Bereich mit dem Endlosförderer 19 mitbewegt werden. Die Körbe oder Aufhängungen können durch Führungsschienen in der Neigung verändert werden, so dass eine intensive zusätzliche mechanische Innen- und Außenreinigung gewährleistet ist. Diese Variante ermöglicht eine schonende Temperaturführung, optimale Reinigungswirkung und Einstellmöglichkeit der Reinigungsintensität über Druck, Temperatur und Durchsatzmenge der Reinigungsmedien und ist damit Ressourcen schonend. Die beschriebene Spritzbehandlung muss jedoch nicht unbedingt zusammen mit einer Behandlung der Behälter im Köcher eingesetzt werden. Andererseits können Köcher mit verschließbaren Ablauföffnungen eingesetzt werden, die je nach den Anforderungen entweder geschlossen für eine Tauchbehandlung oder geöffnet für eine Sprühbehandlung eingesetzt werden können.

In Abwandlung der beschriebenen und gezeichneten Ausführungsbeispiele können andere Fördereinrichtungen statt der gezeigten Rundläufer und Behandlungstürme usw. eingesetzt werden. Es ist weiterhin nicht unbedingt erforderlich, die Köcher an einem Endlosförderer anzuordnen, bzw. zu einem Endlosförderer zusammenzustellen, vielmehr können die Köcher auch durch Rundläufer, Bandförderer oder dergleichen getragen werden. Die Haupt- und Nachbehandlung der Behälter in den beiden Reinigungskreisläufen können durch einen einzigen Reinigungsvorgang ersetzt werden.

## Patentansprüche

1. Reinigungsanlage (1) für Behälter (2), insbesondere Flaschen, mit einer Fördereinrichtung (9,19), auf der die Behälter (2) mit Hilfe einer Aufnahmeeinrichtung angeordnet sind, **dadurch gekennzeichnet, dass** die Aufnahmeeinrichtung einen flüssigkeitsdichten Köcher (10) enthält.

2. Reinigungsanlage nach Anspruch 1, **dadurch gekennzeichnet, dass** der Köcher (10) ein Fassungsvermögen aufweist, das zur im Wesentlichen vollständigen Aufnahme wenigstens eines Behälters (2) ausreicht.

3. Reinigungsanlage nach Anspruch 1 oder 2, **dadurch gekennzeichnet, dass** der Köcher (10) ein Fassungsvermögen aufweist, das zur Aufnahme wenigstens eines aufrechtstehenden, mit seiner Einfüllöffnung nach oben weisenden Behälters (2) ausreicht.

4. Reinigungsanlage nach einem der Ansprüche 1 bis 3, **dadurch gekennzeichnet, dass** der Köcher (10) wärmeisoliert ist.

5. Reinigungsanlage nach einem der Ansprüche 1 bis 4, **dadurch gekennzeichnet, dass** der Köcher (10) mit einer Einrichtung zum Intensivieren der Reinigungswirkung ausgerüstet ist.

6. Reinigungsanlage nach einem der Ansprüche 1 bis 5, **dadurch gekennzeichnet, dass** der Köcher (10) Abstandshalter (12) für den Behälter (2) aufweist.

7. Reinigungsanlage nach einem der Ansprüche 1 bis 6, **dadurch gekennzeichnet, dass** der Köcher (10) verschließbar ist.

8. Reinigungsanlage nach einem der Ansprüche 1 bis 7, **dadurch gekennzeichnet, dass** die Fördereinrichtung (9, 19) eine Vielzahl miteinander zu einer Kette verbundene Köcher (10) enthält.

9. Reinigungsanlage nach einem der Ansprüche 1 bis 8, **dadurch gekennzeichnet, dass** eine Befüll- und eine Entleerungsstation (15, 18, 20, 24) für den Köcher (10) vorgesehen sind, die an der Fördereinrichtung (9, 19) angeordnet sind.

10. Reinigungsanlage nach einem der Ansprüche 1 bis 9, **dadurch gekennzeichnet, dass** eine Befüll- und eine Entleerungsstation (6, 17, 22) für den Behälter (2) vorgesehen sind, die an der Fördereinrichtung (9, 19) angeordnet sind.

11. Reinigungsanlage nach einem der Ansprüche 1 bis 10, **dadurch gekennzeichnet, dass** die Fördereinrichtung (9, 19) einen Haltezeitbereich (16, 21) aufweist.

12. Reinigungsanlage nach Anspruch 11, **dadurch gekennzeichnet, dass** der Haltezeitbereich (16, 21) als spiral- oder wendelförmig geführte Förderstrecke ausgebildet ist.

13. Reinigungsanlage nach einem der Ansprüche 1 bis 12, **dadurch gekennzeichnet, dass** ein erster Reinigungskreislauf (H) für eine Hauptreinigung und ein zweiter Reinigungskreislauf (N) für eine Nachreinigung und/oder Klarspülung vorgesehen ist, wobei zumindest der erste Reinigungskreislauf (H) einen mit flüssigkeitsdichten Köchern (10) versehenen Endlosförderer (9) enthält.

14. Reinigungsanlage nach Anspruch 13, **dadurch gekennzeichnet, dass** wenigstens der erste Reinigungskreislauf (H) eine Einrichtung (6) zum Befüllen des Behälters (2) mit einem Reinigungsmittel, eine Einrichtung (15) zum Befüllen des Köchers (10) mit einem Reinigungsmittel und eine Einrichtung (6) zum Einsetzen des Behälters (2) in den Köcher (10) aufweist.

15. Reinigungsanlage nach einem der Ansprüche 1 bis 14, **dadurch gekennzeichnet, dass** Sprühdüsen zur Sprühreinigung der Behälter (2) vorgesehen sind.

16. Verfahren zum Reinigen eines Behälters (2), insbesondere einer Flasche, mit Reinigungsmittel, wobei der Behälter (2) beim Reinigen mit Hilfe einer Fördereinrichtung (9, 19) bewegt wird, **gekennzeichnet durch** eine Individualreinigung des Behälters (2) in einem mit dem Reinigungsmittel gefüllten und **durch** die Fördereinrichtung (9, 19) bewegten Köcher (10).

## Claims

1. Cleaning assembly (1) for containers (2), particularly bottles, comprising a conveying device (9, 19) on which the containers (2) are arranged by the aid of a receptacle means, **characterized in that** the receptacle means contains a liquid-tight tubular (10).

2. Cleaning assembly as claimed in claim 1, **characterized in that** the tubular (10) has a capacity that is sufficient for substantially completely receiving at least one container (2).

3. Cleaning assembly as claimed in claim 1 or 2, **characterized in that** the tubular (10) has a capacity that is sufficient for receiving at least one upright standing container (2) having a filling opening that points upwards.

4. Cleaning assembly as claimed in one of claims 1 to 3, **characterized in that** the tubular (10) is heat-insulated.

5. Cleaning assembly as claimed in one of claims 1 to 4, **characterized in that** the tubular (10) is equipped with a means for intensifying the cleaning effect.

6. Cleaning assembly as claimed in one of claims 1 to 5, **characterized in that** the tubular (10) comprises spacers (12) for the container (2).

7. Cleaning assembly as claimed in at least one of claims 1 to 6, **characterized in that** the tubular (10) is closable.

8. Cleaning assembly as claimed in one of claims 1 to 7, **characterized in that** the conveying device (9, 19) contains a plurality of tubulars (10) connected to one another to form a chain.

9. Cleaning assembly as claimed in one of claims 1 to 8, **characterized in that** a filling and discharge station (15, 18, 20, 24) is provided for the tubular (10) arranged at the conveying device (9, 10).

10. Cleaning assembly as claimed in one of claims 1 to 9, **characterized in that** a filling and discharge station (6, 17, 22) is provided for the container (2) arranged at the conveying device (9, 19).

11. Cleaning assembly as claimed in one of claims 1 to 10, **characterized in that** the conveying device (9, 19) comprises a dwell time area (16, 21).

12. Cleaning assembly as claimed in claim 11, **characterized in that** the dwell time area (16, 21) is formed as a spirally or helically shaped conveying path.

13. Cleaning assembly as claimed in one of claims 1 to 12, **characterized in that** a first cleaning cycle (H) is provided for a main cleaning process and a second cleaning cycle (N) is provided for a post-cleaning process and/or rinsing process, wherein at least the first cleaning cycle (H) contains an endless conveyor (9) provided with liquid-tight tubulars (10).

14. Cleaning assembly as claimed in claim 13, **characterized in that** at least the first cleaning cycle (H) comprises a means (6) for filling the container (2) with a cleaning agent, a means (15) for filling the tubular (10) with a cleaning agent and a means (6) for inserting the container (2) into the tubular (10).

15. Cleaning assembly as claimed in one of claims 1 to 14, **characterized in that** spray nozzles for spray cleaning the containers (2) are provided.

16. Method of cleaning a container (2), particularly a bottle, comprising cleaning agents, wherein the container (2) is moved during the cleaning process by the aid of a conveying device (9, 19), **characterized by** an individual cleaning of the container (2) in a tubular (10) filled with the cleaning agent and moved through the conveying device (9, 19).

## Revendications

1. Installation de nettoyage (1) pour des récipients (2), en particulier des bouteilles, comprenant un dispositif de transport (9, 19) sur lequel viennent se disposer les récipients (2) à l'aide d'un dispositif de réception, **caractérisée en ce que** le dispositif de réception contient un carquois (10) étanche aux liquides.

2. Installation de nettoyage selon la revendication 1, **caractérisée en ce que** le carquois (10) présente une contenance qui suffit pour la réception essentiellement complète d'au moins un récipient (2).

3. Installation de nettoyage selon la revendication 1 ou 2, **caractérisée en ce que** le carquois (10) présente une contenance qui suffit pour la réception d'au moins un récipient (2) à l'état dressé et dont l'ouverture de remplissage est orientée vers le haut.

4. Installation de nettoyage selon l'une quelconque des revendications 1 à 3, **caractérisée en ce que** le carquois (10) possède une isolation thermique.

5. Installation de nettoyage selon l'une quelconque des revendications 1 à 4, **caractérisée en ce que** le carquois (10) est équipé d'un dispositif pour intensifier l'effet de nettoyage.

6. Installation de nettoyage selon l'une quelconque des revendications 1 à 5, **caractérisée en ce que** le carquois (10) présente des écarteurs (12) pour les récipients (2).

7. Installation de nettoyage selon l'une quelconque des revendications 1 à 6, **caractérisée en ce que** le carquois (10) peut être fermé.

8. Installation de nettoyage selon l'une quelconque des revendications 1 à 7, **caractérisée en ce que** le dispositif de transport (9, 19) contient une multitude de carquois (10) reliés les uns aux autres pour former une chaîne.

9. Installation de nettoyage selon l'une quelconque des revendications 1 à 8, **caractérisée en ce qu'**on prévoit un poste de remplissage et un poste de vidage (15, 18, 20, 24) pour le carquois (10), qui sont disposés contre le dispositif de transport (9, 19).

10. Installation de nettoyage selon l'une quelconque des revendications 1 à 9, **caractérisée en ce qu'**on prévoit un poste de remplissage et un poste de vidage (6, 17, 22) pour le récipient (2), qui sont disposés contre le dispositif de transport (9, 19).

11. Installation de nettoyage selon l'une quelconque des revendications 1 à 10, **caractérisée en ce que** le dispositif de transport (9, 19) présente une zone de temps de maintien (16, 21).

12. Installation de nettoyage selon la revendication 11, **caractérisée en ce que** la zone de temps de maintien (16, 21) est réalisée sous la forme d'un tronçon de transport guidé en spirale ou en méandre.

13. Installation de nettoyage selon l'une quelconque des revendications 1 à 12, **caractérisée en ce qu'**on prévoit un premier circuit de nettoyage (H) pour un nettoyage principal et un deuxième circuit de nettoyage (N) pour un nettoyage ultérieur et/ou pour un rinçage, au moins le premier circuit de nettoyage (H) contenant un transporteur sans fin (9) équipé de carquois (10) étanches aux liquides.

14. Installation de nettoyage selon la revendication 13, **caractérisée en ce que** au moins le premier circuit de nettoyage (H) présente un dispositif (6) pour le remplissage du récipient (2) avec un détergent, un dispositif (15) pour le remplissage du carquois (10) avec un détergent et un dispositif (6) pour l'insertion du récipient (2) dans le carquois (10).

15. Installation de nettoyage selon l'une quelconque des revendications 1 à 14, **caractérisée en ce qu'**on prévoit des buses de projection pour le nettoyage des récipients (2) par projection.

16. Procédé pour le nettoyage d'un récipient (2), en particulier d'une bouteille, avec un détergent, le récipient (2) étant mis en mouvement lors du nettoyage à l'aide d'un dispositif de transport (9, 19), **caractérisé par** un nettoyage individuel du récipient (2) dans un carquois (10) rempli avec le détergent et mis en mouvement via le dispositif de transport (9, 19).
